# EUROPÄISCHE PATENTSCHRIFT

(11) **EP 0 110 106 B1**
(45) Veröffentlichungstag und Bekanntmachung des Hinweises auf die Patenterteilung: **08.10.1986**
(21) Anmeldenummer: 83110508.5
(22) Anmeldetag: 21.10.1983
(51) Int. Cl.: C11D 3/12, C11D 3/395, C11D 3/14

(54) **Stabile wässerige Reinigungsmittel u. Verfahren zu ihrer Herstellung**
Stable, aqueous detergents and process for their preparation
Détergents aqueux stables et procédé pour leur préparation

(30) Priorität: 29.10.1982 DE 3240088
(43) Veröffentlichungstag der Anmeldung: 13.06.1984
(73) Patentinhaber: Henkel Kommanditgesellschaft auf Aktien, 40191 Düsseldorf (DE)
(72) Erfinder: Kiewert, Eva, Dr., D-4000 Düsseldorf 13 (DE); Disch, Karlheinz, Dr., D-5657 Haan (DE)

## Beschreibung

Die vorliegende Erfindung betrifft wässrige, lager- und wirkungsstabile flüssige oder pastöse Reinigungsmittel mit einem Gehalt an insbesondere chlorstabilen Tensiden, einer Abrasivstoffkomponente und/oder aktivchlorabgebenden Verbindung, Farb- und Duftstoffen sowie in situ gefälltem Calcium-Aluminium-Silikat.

Für die Reinigung stark verschmutzter, mechanisch widerstandsfähiger Oberflächen im Haushalt und Gewerbe werden grosse Mengen an Scheuermitteln verbraucht. Dabei werden auf dem Markt, je etwa zur Hälfte, pulverförmige Scheuermittel mit und ohne bleichende Wirkung angeboten. Nichtbleichende Scheuerpulver werden zurzeit in wachsendem Masse durch flüssige Scheuermittel substituiert. Bisher ist aber noch kein echtes, flüssiges und bleichend wirkendes Scheuermittel auf dem Markt anzutreffen. Der Grund dürfte in der Schwierigkeit zu sehen sein, derartige Produkte in lagerstabiler Form zu konfektionieren, und zwar sowohl im Hinblick auf die Suspension als auch auf die Bleichwirkstoffstabilität.

Bleichend wirkende Reinigungs- bzw. Scheuermittel sollen diese Wirkung in kürzester Zeit, nämlich während ihrer Anwendung und bei Raumtemperatur, entfalten. Als technisch verfügbare Bleichwirkstoffe für solche flüssigen Mittel, die diese Bedingungen erfüllen und deren Wirkungsverlust in wässriger Lösung tolerierbar ist, sind aktivchlorabspaltende Verbindungen bekannt. Für die Herstellung eines flüssigen Reinigungs- bzw. Scheuermittels, insbesondere auf Basis dieser Verbindungen stellte sich nun die Aufgabe, ein vor allem gegen wässrige aktivchlorhaltige Lösungen beständiges Medium zu finden, das einerseits in der Lage ist, gegebenenfalls auch Abrasivstoffteilchen lagerstabil zu suspendieren und das andererseits grenzflächenaktive Eigenschaften aufweisen soll, damit das flüssige Reinigungs- bzw. Scheuermittel neben der reinen Scheuer- und/ oder Bleichleistung auch die vom Verbraucher erwartete Reinigungswirkung gegenüber fetthaltigen Verschmutzungen entfaltet.

In der US-A-4248728 werden schon pastenförmige Scheuermittel mit einem Gehalt an kristallinem Na-AI-Silikat, sowie wahlweise aktivchlorhaltigen Verbindungen und/oder mineralischen Abrasivstoffen beschrieben. Die nach der Lehre dieses US-Patentes unter Zusatz von quellfähigem Mg-AI-Silikat hergestellten abrasivstoffhaltigen Beispiele ergeben zwar pastenförmige Scheuermittel, jedoch setzen sich die Abrasivstoffe trotz gegenteiliger, allerdings unspezifischer Aussagen, nach Lagerung irreversibel zu einem festen Bodensatz ab. Damit ist das Produkt nicht mehr einsatzfähig.

Auch in der EP-A-0003625 wird gelehrt, zur Suspensionsstabilisierung hypochlorithaltiger flüssiger Scheuermittel quellfähige Tone zu verwenden. Sie haben aber den Nachteil, dass sie so stark verdickend wirken, dass sie nur in geringen Mengen einsetzbar sind und nurzurSuspensionsstabilisierung spezifisch leichter Abrasiva, nämlich von dort bevorzugt und ausschliesslich verwendeten expandierten Perliten, nicht jedoch zur Stabilisierung von zwar dort auch genannten und üblicherweise in echten Scheuermitteln eingesetzten, spezifisch schweren Abrasiva wie Quarz- oder Marmormehl in für eine ausreichende Scheuerleistung notwendigen Einsatzmengen geeignet sind. Diese sedimentieren selbst durch thixotrope Pasten hindurch und bilden einen irreversiblen Bodensatz. Ein weiterer Nachteil ist darin zu sehen, dass diese quellfähigen Tone aufgrund ihrer natürlichen Herkunft meist geringe Mengen an Verunreinigungen enthalten, welche über katalytische Reaktionen den Zerfall aktivchlorhaltiger Verbindungen in wässriger Lösung beschleunigen und damit ihre langfristige Wirkungsstabilität in den flüssigen Reinigungs- bzw. Scheuermitteln verschlechtern.

Aus der EP-A-0009942 sind ebenfalls giessbare flüssige aktivchlorhaltige Scheuermittel bekannt, die eine Kombination aus anionischen und nichtionischen oder ampholytischen Tensiden und einem Elektrolyten enthalten. Die Chlorstabilität dieser Scheuermittelsuspensionen ist jedoch für Verkaufsprodukte nicht ausreichend.

Es wurde nun gefunden, dass man wässrige, lager- und wirkungsstabile flüssige oder pastöse, Reinigungs- bzw. Scheuermittel mit einem Gehalt an anionischen und/oder nichtionischen, insbesondere chlorstabilen Tensiden und einer Abrasivstoffkomponente und/oder einer aktivchlorabgebenden Verbindungen erhält, wenn man ihnen amorphe Calcium-Aluminium-Silikate zusetzt, die, gegebenenfalls in Gegenwart der bevorzugt vorhandenen Abrasivstoffe, in situ gefällt werden.

Die suspensionsstabilisierende Wirkung von in situ gefälltem Ca-AI-Silikat ist bisher nicht bekannt und für den Fachmann nicht voraussehbar gewesen. Das Ca-AI-Silikat fällt in röntgenamorpher Form an, besitzt keine Quellfähigkeit in Wasser und selbstverständlich keine Komplexierwirkung gegenüber Härtebildner-lonen des Leitungswassers. Aufgrund dieser Eigenschaften ist keine Analogie zu anderen Silikaten, die als Bestandteile von Reinigungsmitteln bekannt sind, gegeben.

Neben den chemischen Unterschieden zwischen den aus Literatur und Praxis bekannten und bewährten Silikaten und dem beanspruchten Ca-AI-Silikat ist es ein wesentliches Merkmal der vorliegenden Erfindung, dass das Ca-AI-Silikat, vorzugsweise in Gegenwart von Abrasivstoffen, in situ erzeugt wird. Wird es separat hergestellt und dem flüssigen Reinigungs- bzw. Scheuermittel nachträglich zugefügt, ist die Suspensionsstabilisierung deutlich geringer. Rasterelektronenmikroskopische Aufnahmen lassen erkennen, dass beispielsweise in erfindungsgemässen Scheuermitteln als Abrasivstoffe eingesetzte CaC0₃-Teilchen bei in situ gefälltem Ca-AI-Silikat mit einer gleichmässigen Schicht kleinerer Feststoffteilchen überzogen sind. Dagegen liegen die CaC0₃-Teilchen bei sonst gleicher Zusammensetzung mit einer nachträglich zugesetzten gleichen Menge an vorgefälltem Ca-Al-Silikat, beziehungsweise bei Zugabe einer entsprechenden Menge an handelsüblichem Hectorit-Ton (Na-Mg-Silikat), unverändert als Gemenge mit den feineren Feststoffteilchen vor.

Die erfindungsgemässen Mittel können in einer besonderen Ausführungsform noch Farb- und Duftstoffe enthalten, die gegebenenfalls chlorstabil sein müssen.

Die vorliegende Erfindung betrifft somit wässrige lager- und wirkstoffstabile flüssige oder pastöse Reinigungs- bzw. Scheuermittel mit einem Gehalt an
a) 1-10, vorzugsweise 2-6 Gew.-%, gegebenenfalls chlorstabilen anionischen und/oder nichtionischen Tensiden,
b) 0-10, vorzugsweise 0,1-2 Gew.-% Aktivchlor,
c) 0-60, vorzugsweise 10-50 Gew.-% einer Abrasivkomponente mit einer Korngrösse von 1-200 µm,
d) 5-20, vorzugsweise 5-15 Gew.-%, gegebenenfalls in Gegenwart der Abrasivkomponente, in situ gefälltem Calcium-Aluminium-Silikat,
e) Rest auf 100 Gew.-% vollentsalztes Wasser sowie gegebenenfalls Farb- und Duftstoffen, wobei wenigstens einer der Bestandteile b) oder c) vorhanden sein muss.

Weiterhin betrifft die Erfindung ein Verfahren zur Herstellung wässriger lager- und wirkungsstabiler flüssiger oder pastöser Reinigungs- bzw. Scheuermittel mit einem Gehalt an gegebenenfalls chlorstabilen anionischen und/oder nichtionischen Tensiden, einer Abrasivstoffkomponente und/oder einer aktivchlorabgebenden Verbindung, sowie gegebenenfalls Farb- und Duftstoffen, das dadurch gekennzeichnet ist, dass man bei Raumtemperatur gegebenenfalls die Abrasivstoffkomponente in eine wässrige Lösung der Tenside sowie gegebenenfalls der Farbstoffe einrührt und unter weiterem Rühren eine Calciumchloridlösung, anschliessend eine Aluminiumhydroxidlösung, danach eine Wasserglaslösung sowie gegebenenfalls die Chlorlauge und den Duftstoff zufügt.

Falls ein bestimmter pH-Wert des Endproduktes eingestellt werden soll, der jedoch im Fall chlorhaltiger Reinigungsmittel aus den bekannten Gründen der Chlorstabilität nicht unter 11,5 liegen sollte, kann dieser zwischen der Zugabe der Aluminatlösung und der Wasserglaslösung mit einer chlorstabilen Säure wie z.B. Salzsäure, Phosphorsäure oder Phosphonobutantricarbonsäure eingestellt werden.

Obwohl der eigentliche Nutzen der vorliegenden Erfindung in der Suspensionsstabilisierung von Abrasivstoffen mit Korngrössen bis 200 µm in flüssigen Scheuermitteln liegt, kann mit dem erfindungsgemässen Ca-AI-Silikat auch ein Reinigungsmittel ohne Abrasivstoffe hergestellt werden. Man erhält dann ein verdicktes, thixotropes, vorzugsweise chlorhaltiges Reinigungsmittel mit nur äusserst schwacher Abrasivwirkung. Im Vergleich zu herkömmlichen abrasivstofffreien chlorhaltigen Flüssigreinigern hat ein derartiges Produkt den Vorteil, an senkrechten Flächen besser zu haften, was sich auf die Güte des Bleicheffektes positiv auswirkt. Derartige Mittel sind beispielsweise aus der DE-A-2810187 bekannt.

Die einzelnen Komponenten der beanspruchten Scheuermittel lassen sich wie folgt charakterisieren:
Als Tenside kommen alle für den Einsatz in Reinigungsmitteln bekannten üblichen anionischen und/oder nichtionischen Verbindungen in Betracht.
   a) Als chlorstabile Tenside kommen z. B. C_{$}-C₂₂-, vorzugsweise C₁₀-C₁₈-Alkansulfonate, Cg-Cᵢ₅-, vorzugsweise C₁₀-C₁₃-Alkylbenzolsulfonate, C_{f}-C₁₈-, vorzugsweise C₁₂-C₁₆-Alkylsulfate, Betaine⁻ und C₁₀-C₁₈-Alkyldimethyl-aminoxide in Frage. Bevorzugt wird eine Mischung aus einem der genannten anionischen Tenside, insbesondere aus einem Alkansulfonat und einem Aminoxid, da derartige Mischungen in Gegenwart von Chlorbleichlauge bereits leicht viskose Lösungen bilden. Diese geringe Viskosität wirkt sich auf die Suspensionsstabilität der fertigen flüssigen chlorhaltigen Scheuermittel zusätzlich positiv aus, reicht jedoch keinesfalls allein aus, um die Abrasivstoffe ohne das erfindungsgemässe weitere Stabilisierungssystem in homogener Verteilung zu halten. Die gleiche vorteilhafte geringe Eigenviskosität einzelner Tensidkomponenten kann erreicht werden, wenn man ihnen geringe Mengen an bekannten Verdickungsmitteln vom Typ der Acrylat- bzw. Methacrylat-Copolymeren zusetzt.
   b) Bekannte, in wässriger Lösung Hypochlorit bildende Aktivchlorverbindungen sind Na-, Li und Ca-Hypochlorit sowie organische Chlorträger wie Chloramin T und chlorierte Isocyanurate. Bevorzugt werden handelsübliche Chlorbleichlaugen mit einem Aktivchlor-Gehalt von 12-16 Gew.-%.
   c) Als Abrasivstoffe können je nach gewünschter Scheuerwirkung solche mit relativ weichem Korn wie Marmormehl, Kieselgure und ähnliche oder solche mit hartem Korn wie Perlit-, Quarz-oder Cristobalitmehle eingesetzt werden. Eine Bevorzugung eines bestimmten Minerals ist nicht gegeben, jedoch muss es alkali- und gegebenenfalls chlorstabil sein, und es muss sichergestellt sein, dass die auf natürliche Fundstellen zurückgehenden Mineralmehle gegebenenfalls nur so geringe Mengen an Verunreinigungen enthalten, dass diese keine katalytische Zersetzung von Chlorbleichlauge fördern. Die Korngrösse richtet sich nach der gewünschten Scheuerleistung. Das Kornspektrum kann zwischen 1 bis 200 11m liegen. Für flüssige Scheuermittel, die für allgemeine Reinigungsaufgaben im Haushalt bestimmt sind, eignet sich besonders ein Kornspektrum von 1 bis 100 µm.
   d) Das in situ zu fällende Ca-AI-Silikat kann aus preiswerten Rohstoffen erzeugt werden, die allerdings ebenfalls weitgehend frei von Schwermetallen und organischen Verunreinigungen sein müssen. Vorteilhaft geht man von den Rohstoffen Calciumchlorid, Aluminiumhydroxid und Wasserglas aus. Die Ausgangsstoffe werden in solchen Mengenverhältnissen untereinander eingesetzt, dass die Molverhältnisse von CaO:Al₂0₃:Si0₂ im Ansatz 1:1:2 betragen.
   e) Die Auswahl von Farb- und Duftstoffen muss sich gegebenenfalls nach deren Beständigkeit in hypochlorithaltiger Lösung richten. Geeignete Farbstoffe sind dann zum Beispiel Cu-Phthalocyanine oder Ultramarinblau. Geeignete Duftstoffe werden beispielsweise in der US-A-3876551 beschrieben.

Die erfindungsgemässen Reinigungsmittel sind opake, weisse Suspensionen, die sich auch nach längerer Lagerung entweder gar nicht oder nur so schwach trennen, dass sie durch leichtes Schütteln vor Gebrauch wieder homogenisierbar sind.

Die Anwendung der beanspruchten Mittel erfolgt durch Herausdrücken aus weichen Plastikflaschen oder Tuben.

### Beispiel 1

Zusammensetzung in Gew.-%:
6% Dimethyl-Kokosalkyl-aminoxid, 30% Aktivsubstanz, 4% sek.-Alkansulfonat, -Na-Salz, C₁₁-C₁₅, 60% Aktivsubstanz, 5% Chlorbleichlauge, 12-16% Aktivchlor, 25% Calciumcarbonat, Korngrösse 1-100 µm, 8,3% in situ gefälltes Calcium-Aluminium-Silikat, 0,01 % Cu-Phthalocyanin-Farbstoff, 0,2% Parfümöl, Rest Wasser, vollentsalzt.

Nach dem ebenfalls beanspruchten Herstellungsverfahren der erfindungsgemässen Mittel wurde hier wie folgt vorgegangen:
Zuerst wurden folgende drei Lösungen bereitgestellt:
   I. Aluminatlösung, hergestellt aus 19,7 Gew.-% Hydrargillit, technische Qualität, 88% AI (OH)₃, 53,6 Gew.-% NaOH-Lösung, 50%ig und 26,7 Gew.-% Wasser, vollentsalzt
   II. CaC1₂-Lösung, hergestellt aus 24 Gew.-% CaCl₃-6 H₂O und 76 Gew.-% Wasser, vollentsalzt und
   111. Natronwasserglas, 34,5%ig, Molverhältnis SiO₂:Na₂O = 3,85.

Dann wurden die Tenside, der Abrasivstoff und der Farbstoff bei Raumtemperatur in Wasser eingerührt. In diese homogene Suspension wurden unter ständigem Rühren sukzessive 10 Gew.-% Lösung II, 10 Gew.-% Lösung I, 5 Gew.-% Lösung III sowie die Chlorlauge und das Parfümöl zugefügt.

Das erhaltene flüssige Scheuermittel war thixotrop, besass eine relativ milde Abrasivwirkung und eine sehr gute Bleichwirkung. Nach ¼ Jahr Lagerung bei Raumtemperatur war die Suspension unverändert und der Chlorverlust betrug nur ca. 22%.

Ohne Zusatz von in situ gefälltem Ca-AI-Silikat und ohne Zusatz sonstiger Stabilisatoren setzte sich der Abrasivstoff nach kurzer Lagerung ab, liess sich zwar aufschütteln, setzte sich aber bald wieder ab. Das Endprodukt war also für eine kommerzielle Verwendung völlig uninteressant.

Entsprechendes galt, wenn anstelle dieses Ca-AI-Silikats handelsüblicher Hectorit (Na-Mg-Silikat) zugesetzt wurde.

Besonders überraschend war auch, dass ein separat frisch gefälltes Ca-AI-Silikat bei der nachträglichen Vereinigung mit der Suspension der übrigen Scheuermittelbestandteile ebenfalls zu einer kurzfristigen Phasentrennung führte.

### Beispiel 2

### Zusammensetzung:

2% Na-Alkylbenzolsulfonat, C₁₀-C₁₃, 6% Aminoxid, 30%ig, wie Beispiel 1, 0,5% Chloramin T, 10% expandierter Perlit, mittlerer Teilchendurchmesser 7 µm, 5,6% in situ gefälltes Ca-AI-Silikat, Rest Wasser, vollentsalzt.

Die Herstellung erfolgte analog Beispiel 1. Es handelte sich um eine thixotrope Scheuerpaste mit schwacher Abrasivwirkung. Nach 3 Monaten Lagerung war die Suspension unverändert homogen. Der Aktivchlorgehalt war praktisch erhalten geblieben.

### Beispiel 3

### Zusammensetzung:

4% Alkansulfonat-Na-Salz, 60%ig, wie Beispiel 1, 6% Dimethyl-Kokosalkyl-aminoxid, 30%ig, 5% Chlorbleichlauge, 12-16% Aktivchlor, 25% Cristobalit-Mehl, Korngrösse 1-100 µm, 8,3% in situ gefälltes Ca-AI-Silikat, 0,1 % Duftstoff, Rest Wasser, vollentsalzt.

Die Herstellung erfolgte analog Beispiel 1.

Es handelte sich um ein flüssiges Scheuermittel mit kräftiger Abrasivwirkung. Sowohl hinsichtlich der Suspensions- als auch der Chlorstabilität war es gut lagerfähig. Der Aktivchlorverlust nach 3 mon betrug ca. 24%.

### Beispiel 4

2% Alkansulfonat-Na-Salz, 60%ig, wie Beispiel 1, 3% Aminoxid, 30%ig, wie Beispiel 1, 5% Chlorbleichlauge, 12-16% Aktivchlor, 25% Marmormehl, Korngrösse 1-100 µm, 13% in situ gefälltes Ca-AI-Silikat, 0,1 % Duftstoff, Rest Wasser, vollentsalzt.

Die Herstellung erfolgte ebenfalls analog Beispiel 1.

Das flüssige Scheuermittel hatte ähnlich gute Eigenschaften wie das nach Beispiel 1 hergestellte; der Aktivchlorverlust nach 3 mon Lagerzeit bei Raumtemperatur betrug nur etwa 20%.

### Beispiel 5

### Zusammensetzung

4,0% Alkansulfonat-Na-Salz, 60%ig, wie Beispiel 1, 6,0% Aminoxid, wie Beispiel 1, 5,0% Chlorbleichlauge, 12-16% Aktivchlor, 45,0% Marmormehl, mittlerer Teilchendurchmesser 15 µm, 5,6% in situ gefälltes Ca-AI-Silikat, 0,2% Duftstoff, Rest Wasser, vollentsalzt.

Die Herstellung erfolgte analog Beispiel 1.

Es handelte sich um eine Scheuerpaste mit mittlerer Abrasivwirkung und guter Lagerstabilität, auch in bezug auf den Aktivchlorgehalt. Nach 3 mon bei Raumtemperatur lag der Chlorverlust bei etwa 27 %.

### Beispiel 6

### Zusammensetzung

4,0% Alkansulfonat-Na-Salz, 60%ig, wie Beispiel 1, 6,0% Aminoxid, wie Beispiel 1, 5,0% Chlorbleichlauge, 12-16% Aktivchlor, 13,0% in situ gefälltes Ca-AI-Silikat, 0,2% Duftstoff, Rest Wasser, vollentsalzt.

Die Herstellung dieses abrasivstoffreien, aktivchlorhaltigen verdickten Reinigungsmittels erfolgte ebenfalls analog Beispiel 1. Diese Paste, die gut auch an senkrechten Flächen haftete, war auch nach 6 mon Lagerzeit bei Raumtemperatur noch homogen und der Chlorverlust lag unter 50%.

### Beispiel 7

### Zusammensetzung

2,5% Alkansulfonat-Na-Salz, 60%ig, wie Beispiel 1, 2,0% Aminoxid, wie Beispiel 1, 40,0% Marmormehl, Korngrösse 1-100 µm, 5,0% in situ gefälltes Ca-AI-Silikat, 0,2% Duftstoff, 0,2% Formaldehyd, 30%ig, Rest Wasser, vollentsalzt. Die Herstellung dieses abrasivstoffhaltigen, aktivchlorfreien Scheuermittels erfolgte entsprechend den Aufgaben in Beispiel 1, jedoch wurde hier wegen des Fehlens der Aktivchlorverbindung bei der Fällung des Calcium-Aluminium-Silikats vor der Zugabe von Wasserglas durch langsames Hinzufügen von verdünnter Salzsäure auf einen pH-Wert von etwa 10 eingestellt. Die Suspension war nach 3 mon noch stabil.

### Beispiel 8

8% sek.-Alkansulfonat, C₁₁-C₁₅, Na-Salz, 60% Aktivsubstanz, 2% Methacryl-Ethylacrylat-Copolymer, 20%ige wässrige Dispersion, 5% Chlorbleichlauge, 12-16% Aktivchlor, 45% Marmormehl, mittlerer Teilchendurchmesser 15 µm, 5% in situ gefälltes Ca-AI-Silikat, 0,1 % Duftstoff, Rest Wasser, vollentsalzt.

Die Herstellung erfolgte analog Beispiel 1, das Copolymere wurde im Anschluss an das Marmormehl zugefügt. Vor der Wasserglaszugabe wurde mit verdünnter Salzsäure ein pH-Wert von 12,5 eingestellt, der sich nach Fertigstellung des flüssigen Scheuermittels nicht mehr veränderte.

Das giessfähige, bleichende Scheuermittel zeigte sowohl in bezug auf die Suspensions- als auch auf die Chlorstabilität ähnlich gute Lagerergebnisse wie die vorgenannten Beispiele.

## Patentansprüche

1. Stabile wässrige Reinigungsmittel mit einem Gehalt an gegebenenfalls chlorstabilen anionischen und/oder nichtionischen Tensiden, einer Abrasivstoffkomponente und/oder einer aktivchlorabgebenden Verbindung sowie gegebenenfalls Farb- und Duftstoffen, dadurch gekennzeichnet, dass sie amorphe, in situ gefällte Calcium-Aluminium-Silikate enthalten.

2. Reinigungsmittel nach Anspruch 1, bestehend aus
a) 1-10, vorzugsweise 2-6 Gew.-%, gegebenenfalls chlorstabilen anionischen und/oder nichtionischen Tensiden,
b) 0-10, vorzugsweise 0,1-2 Gew.-% Aktivchlor,
c) 0-60, vorzugsweise 10-50 Gew.-% einer Abrasivstoffkomponente mit einer Korngrösse von 1-200 ₁1m,
d) 5-20, vorzugsweise 5-15 Gew.-%, gegebenenfalls in Gegenwart der Abrasivstoffkomponente, in situ gefälltem Calcium-Aluminium-Silikat,
e) Rest auf 100 Gew.-% vollentsalztes Wasser sowie gegebenenfalls Farb- und Duftstoffen, wobei wenigstens einer der Bestandteile b) oder c) vorhanden sein muss.

3. Verfahren zur Herstellung stabiler wässriger Reinigungsmittel mit einem Gehalt an gegebenenfalls chlorstabilen anionischen und/oder nichtionischen Tensiden, einer Abrasivstoffkomponente und/oder einer aktivchlorabgebenden Verbindung sowie gegebenenfalls Farb- und Duftstoffen, dadurch gekennzeichnet, dass man bei Raumtemperatur gegebenenfalls die Abrasivstoffkomponente in eine wässrige Lösung der Tenside sowie gegebenenfalls der Farbstoffe einrührt und unter weiterem Rühren eine Calciumchloridlösung, anschliessend eine Aluminiumhydroxidlösung, danach eine Wasserglaslösung sowie gegebenenfalls die Chlorlauge und den Duftstoff zufügt.

## Claims

1. A stable aqueous cleaning preparation containing optionally chlorine-stable anionic and/or non-ionic surfactants, an abrasive component and/or an active chlorine compound and, optionally, dyes and perfumes, characterized in that they- contain amorphous calcium-aluminium silicates precipitated in situ.

2. A cleaning preparation as claimed in claim 1, consisting of
a) from 1 to 10% by weight and preferably from 2 to 6% by weight optionally chlorine-stable anionic and/or non-ionic surfactants,
b) from 0 to 10% by weight and preferably from 0.1 to 2 % by weight active chlorine,
c) from 0 to 60% by weight and preferably from 10 to 50% by weight of an abrasive component having a particle size of from 1 to 200 ₁1m,
d) from 5 to 20% by weight and preferably from 5 to 15% by weight calcium-aluminium silicate precipitated in situ, optionally in the presence of the abrasive component,
e) balance to 100% by weight fully deionized water and optionally dyes and perfumes, at least one of constituents b) or c) having to be present.

3. A process for the preparation of stable aqueous cleaning preparations containing optionally chlorine-stable anionic and/or non-ionic surfactants, an abrasive component and/or an active chlorine compound and, optionally, dyes and perfumes, characterized in that optionally the abrasive component is stirred at room temperature into an aqueous solution of the surfactants and, optionally, the dyes, after which a calcium chloride solution, then an aluminium hydroxide solution, then a waterglass solution and optionally the chlorine liquor and the perfume are added with continued stirring.

## Revendications

1. Produits de nettoyage aqueux stables contenant des agents tensioactifs anioniques et/ou non ioniques éventuellement stables au chlore, une matière abrasive et/ou un composé libérant du chlore actif et le cas échéant des colorants et parfums, caractérisés en ce qu'ils contiennent des aluminosilicates de calcium amorphes précipités in situ.

2. Produit de nettoyage selon la revendication 1, consistant en:
a) 1 à 10, de préférence 2 à 6% en poids d'agents tensioactifs anioniques et/ou non ioniques éventuellement stables au chlore,
b) 0 à 10, de préférence 0,1 à 2% en poids de chlore actif,
c) 0 à 60, de préférence 10 à 50% en poids d'une matière abrasive à une dimension de grain de 1 à 200 µm,
d) 5 à 20, de préférence 5 à 15% en poids d'aluminosilicate de calcium précipité in situ, éventuellement en présence de la matière abrasive,
e) complément à 100% en poids: eau entièrement déminéralisée, et le cas échéant colorants et parfums,
l'un au moins des constituants b) ou c) devant être présent.

3. Procédé de préparation de produits de nettoyage aqueux stables contenant des agents tensioactifs anioniques et/ou non ioniques éventuellement stables au chlore, une matière abrasive et/ ou composé libérant du chlore actif et le cas échéant des colorants et parfums, caractérisé en ce que l'on introduit sous agitation, à température ambiante, la matière abrasive éventuelle dans une solution aqueuse des agents tensioactifs et le cas échéant des colorants, et, toujours sous agitation, on ajoute une solution de chlorure de calcium, puis une solution d'hydroxyde d'aluminium, puis une solution de silicate de sodium et le cas échéant la solution d'hypochlorite et le parfum.
